# FASCICULE DE BREVET EUROPEEN

(11) **EP 2 747 037 B1**
(45) Date de publication et mention de la délivrance du brevet: **17.07.2024**
(21) Numéro de dépôt: 13195715.1
(22) Date de dépôt: 04.12.2013
(51) Int. Cl.: G07C 5/00, G07C 5/08, G07B 15/06, G07B 15/00

(54) **DISPOSITIF DE CONTRÔLE D'ACCÈS À UNE ZONE DE CIRCULATION EN FONCTION DU NIVEAU DE POLLUTION**
VORRICHTUNG ZUR KONTROLLE DES ZUGANGS ZU EINER VERKEHRSZONE IN ABHÄNGIGKEIT VOM GRAD DER UMWELTVERSCHMUTZUNG
DEVICE FOR CONTROLLING ACCESS TO A TRAFFIC AREA ACCORDING TO THE LEVEL OF POLLUTION

(30) Priorité: 18.12.2012 FR 1262208
(43) Date de publication de la demande: 25.06.2014
(73) Titulaire: IDEMIA France, 92400 Courbevoie (FR)
(72) Inventeur: Depinay, Jean-Loup, 92400 Courbevoie (FR)
(74) Mandataire: Idemia

(56) Documents cités:
- WO-A1-2010/028082
- US-A1- 2002 072 963
- US-A1- 2003 110 075
- US-A1- 2010 076 878

## Description

### Arrière-plan de l'invention

La présente invention se situe dans le domaine du contrôle d'accès des véhicules en fonction de leur niveau de pollution.

On connaît le système de la pastille verte, identifiant les véhicules propres en vertu de la Loi française sur l'Air et l'Utilisation Rationnelle de l'Energie (LAURE) du 30 décembre 1996. Cette pastille permet d'identifier visuellement les véhicules autorisés à circuler en ville les jours d'alerte de pollution.

Pour obtenir cette pastille, les véhicules doivent être soit des véhicules électriques, soit des véhicules fonctionnant au gaz, soit des véhicules particuliers fonctionnant avec de l'essence ou du diesel, ainsi que les camionnettes équipées d'un pot catalytique. En particulier, tous les véhicules essence mis en circulation depuis le 1^{er} janvier 1993 et certains véhicules précédemment équipés en pot catalytique, et tous les véhicules diesel mis en circulation à compter du 1^{er} janvier 1997 et les véhicules antérieurs munis d'un pot catalytique d'oxydation, peuvent obtenir la pastille verte.

On connaît également la mesure de circulation alternée régie également par la loi précitée, selon laquelle seuls les véhicules munis de la vignette verte et dont le numéro d'ordre dans la série de la plaque d'immatriculation est pair (respectivement impair) pourront circuler lors des jours pairs (respectivement impairs) de forte pollution.

Toutefois, le contrôle des véhicules autorisés à circuler dans de telles conditions requiert la mobilisation d'agents de la circulation chargés de vérifier par un contrôle visuel la présence de la vignette sur chacun des véhicules. Ces contrôles n'étant par conséquent pas rapides, ils impactent la circulation de manière importante. Qui plus est, les risques de fraude sont importants, car la vignette peut être falsifiée.

Le document US 2010/076878 décrit un dispositif de contrôle d'un véhicule positionné dans un véhicule, et configuré pour transmettre des données relatives à une durée, une distance parcourue, les routes empruntées, l'essence consommée, et à une quantité d'émissions dudit véhicule à un système de gestion qui détermine alors un montant à facturer au conducteur du véhicule.

Il existe donc un besoin d'améliorer le contrôle d'accès des véhicules en fonction de leur niveau de pollution.

### Définition de l'invention et avantages associés

L'invention porte sur un dispositif de contrôle d'accès comportant des moyens de réception, en provenance d'un véhicule d'au moins une donnée caractérisant au moins une partie dudit véhicule, dite donnée propre, ladite au moins une donnée propre comprenant une donnée d'authentification de ladite au moins une partie du véhicule ; des moyens de vérification de fiabilité de la donnée propre d'évaluation du niveau de pollution dudit véhicule à partir de ladite au moins une donnée propre, la vérification de fiabilité comprenant la vérification d'une signature ou un décryptage ; et des moyens de modulation de l'accès dudit véhicule à une zone de circulation, en fonction dudit niveau de pollution, comprenant des moyens d'émission d'un signal d'autorisation d'accès.

Grâce à ce dispositif, on est en mesure d'autoriser l'accès à une zone de circulation uniquement aux véhicules non polluants, de manière automatique, sur la base des informations communiquées par le véhicule. La fiabilité de la donnée peut être vérifiée au niveau de la donnée, en vérifiant qu'il s'agit d'une information authentique, comme un certificat délivré par une autorité, ou au niveau de la partie du véhicule caractérisée par la donnée, en vérifiant qu'il s'agit d'une partie authentique, ayant pour origine un fabriquant reconnu. Les moyens de réception sont par exemple des moyens de radiocommunication, ou plus généralement des moyens de communication sans fils.

Selon différents aspects de l'invention, au moins une donnée propre comprend un certificat attestant un caractère non polluant dudit véhicule, ladite au moins une donnée propre comprend une mesure d'au moins un paramètre physique dudit véhicule ou une donnée dérivant d'au moins une mesure d'un paramètre physique dudit véhicule, ou ladite au moins une donnée propre comprend une donnée d'authentification de ladite au moins une partie du véhicule, ou une donnée dérivant d'une donnée d'identification de ladite au moins une partie du véhicule. Cette partie est par exemple une pièce du véhicule, comme par exemple le carburateur, un ou plusieurs pneus, le pot d'échappement, des éléments de moteur, de transmission, de carrosserie, le pare-brise, ou un logiciel embarqué contrôlant le moteur et/ou influant par conséquent sur son niveau de consommation. Il est aussi possible de transmettre une mesure de la consommation de carburant, une mesure de teneur en gaz polluant dans les gaz d'échappement ou de combustion, ou des informations sur le style de conduite adopté pour la conduite de la voiture. Ainsi, un accéléromètre peut transmettre des informations donnant la présence d'à-coups dans la conduite de la voiture au cours de trajets précédant la transmission des données. Les informations collectées peuvent aussi être de nature générale, comme le type ou la nature du moteur.

Avantageusement, le dispositif de contrôle d'accès comprend des moyens de mémorisation des données reçues, associées à un identifiant du véhicule pour décider de ne pas interroger le véhicule, et de l'autoriser à accéder à la zone de circulation, ou au contraire de lui interdire. Les données mémorisées peuvent avoir une date limite de validité. Eventuellement, les moyens d'évaluation comprennent des moyens de vérification de la validité d'une donnée d'authentification d'une partie du véhicule, et la vérification peut s'effectuer au moins à l'aide d'un algorithme de chiffrement asymétrique.

Eventuellement, la vérification comprend la mise en oeuvre d'un protocole de type défi/réponse, et au moins deux parties du véhicule possèdent chacune sa propre clef privée de chiffrement, ou au moins deux parties du véhicule possèdent la même clef privée de chiffrement.

Il est prévu, dans certains modes de réalisation, que ladite au moins une donnée propre provient d'une unité centrale dudit véhicule, ou de ladite au moins une partie dudit véhicule.

Le dispositif peut comprendre des moyens de réception d'un identifiant dudit véhicule et des moyens de mémorisation de ladite au moins une donnée propre, en association avec ledit identifiant, dans une mémoire dudit dispositif de contrôle d'accès. Lesdits moyens de mémorisation peuvent en outre comprendre en outre des moyens de mémorisation d'une durée de validité de ladite au moins une donnée propre.

Lesdits moyens de modulation de l'accès physique peuvent en outre comprendre des moyens d'émission d'un signal d'autorisation d'accès ou d'affichage d'un montant de paiement proportionnel au niveau de pollution du véhicule ou d'inhibition d'un système de contravention automatique ou d'émission d'un message vers un dispositif de guidage dudit véhicule. L'invention porte aussi sur un procédé de contrôle d'accès mis en oeuvre par un dispositif de contrôle d'accès et comportant une étape de réception d'au moins une donnée caractérisant au moins une partie d'un véhicule, dite donnée propre, ladite au moins une donnée propre comprenant une donnée d'authentification de ladite au moins une partie du véhicule ; - une étape de vérification de la fiabilité de la donnée propre et d'évaluation du niveau de pollution dudit véhicule (100) à partir de ladite au moins une donnée propre, la vérification de fiabilité comprenant la vérification d'une signature ou un décryptage ; et, une étape de modulation de l'accès physique dudit véhicule à une zone de circulation, en fonction dudit niveau de pollution, comprenant l'émission d'un signal d'autorisation d'accès. L'invention porte aussi sur un Système comprenant le dispositif de contrôle d'accès (300) selon l'invention, le système comprenant en outre un véhicule comprenant des moyens d'envoi à un dispositif de contrôle d'accès de ladite donnée propre.

Les pièces 120, 122 et 124 peuvent communiquer avec l'unité centrale 110 par voie filaire ou sans fil (par communication Bluetooth ou car wifi, par exemple).

La collection d'informations peut se faire dans une première variante, par interrogation par l'unité centrale des pièces en réaction à un message d'interrogation provenant du dispositif de contrôle, suivie par une transmission immédiate des informations de l'unité centrale au dispositif de contrôle.

La collecte d'informations peut se faire, dans une deuxième variante, par collecte par l'unité centrale sur une base régulière, par exemple à intervalle de temps fixe, ou après que le véhicule a effectué des trajets à hauteur d'un nombre de kilomètres prédéfini. Dans cette variante, l'unité centrale mémorise les informations, et quand elle est interrogée par le dispositif de contrôle, elle extrait les informations de sa mémoire et les retourne au dispositif de contrôle. Dans cette deuxième variante, la collecte, au lieu d'être fait sur une base régulière, peut être faite à chaque occurrence d'un évènement donné, comme le démarrage du véhicule.

La centralisation des informations, et leur mémorisation en vue d'une communication avec le dispositif de contrôle est particulièrement avantageuse, pour permettre une réponse rapide au moment de l'interrogation par le dispositif de contrôle, c'est-à-dire en général le passage d'une barrière de péage ou d'un poste de contrôle.

Chaque pièce 120, 122 et 124 possède une clé privée, qui lui permet de prouver à l'unité centrale 110 qu'elle est une pièce authentique, par exemple conforme à certaines spécifications du constructeur, ce qui garantit que son impact sur le fonctionnement du véhicule 100 se fait avec un niveau de pollution limité et connu.

Afin de prouver l'intégrité du véhicule, chaque pièce 120, 122, 124 transmet un identifiant et un aléa chiffré, pour garantir qu'elle est une pièce authentique.

Dans une première variante, le véhicule transmet le résultat de l'encryptage avec une clé K de l'identifiant concaténé avec l'aléa, et transmet également l'aléa non crypté. Dans une deuxième variante, le véhicule transmet le résultat de l'encryption du résidu de l'application d'une fonction de hashage à la concaténation de l'identifiant et de l'aléa, et le véhicule transmet également l'aléa et l'identifiant. Le dispositif de contrôle décrypte l'élément crypté reçu avec la clé K s'il s'agit d'une clé de cryptographie symétrique, ou avec une clé publique K' si K est une clé de cryptographie asymétrique. Il vérifie ensuite, dans la première variante, que l'aléa décrypté est égal à l'aléa reçu non crypté, ou alternativement, dans la deuxième variante il calcule le résidu de la fonction de hashage appliquée à l'alé et à l'identifiant, et vérifie l'égalité du résultat avec le résidu décrypté.

Dans une variante, l'une des pièces 120, 122 ou 124, ou plusieurs de ces pièces, sont des capteurs de pollution, et la pièce transmet, outre les éléments évoqués pour s'identifier et garantie qu'elle est une pièce authentique, les données de pollution mesurées lors des parcours de la voiture précédant la transmission de données. Ainsi, il est possible de transmettre une mesure de la consommation de carburant, une mesure de teneur en gaz polluant dans les gaz d'échappement ou de combustion, ou des informations sur le style de conduite adopté pour la conduite de la voiture. Ainsi, un accéléromètre peut transmettre des informations donnant la présence d'à-coups dans la conduite de la voiture au cours de trajets précédant la transmission des données.

Les données sont centralisées par l'unité centrale 110, qui en effectue une synthèse, et transmet celle-ci à un dispositif de contrôle d'accès 300, mis en place sur une voie d'accès à une zone à accès limitée, comme par exemple une zone urbaine. La transmission peut se faire par tout mode de communications sans fil, notamment un mode de communication sans fil à courte portée, comme le Wifi ou le Bluetooth, ou le protocole Zigbee.

Celui-ci procède alors, sur la base des informations qui lui sont fournies, à une évaluation du caractère polluant du véhicule, au regard de critères définis par une autorité, telle la préfecture ou la gendarmerie, et décide d'autoriser ou d'interdire l'accès à la zone de circulation visée. La synthèse des informations fournie par l'unité centrale peut être une simple compilation des informations fournies par les pièces individuelles ou une réorganisation avec tri et simplification des informations, de manière à ne garder que le contenu utile pour le dispositif de contrôle d'accès. En variante, la synthèse peut être réalisée par le dispositif de contrôle, éventuellement avec des règles lui étant propres. Dans cette variante, toutes les données lui sont transmises par l'unité centrale.

Les données portant sur le niveau de pollution (notamment les données mesurées par des capteurs) qui sont transmises peuvent être transmises de manière cryptée, ou avec un résidu issu de l'application d'une fonction de hashage, pour garantir la sécurité.

On précise de façon générale que l'unité centrale peut s'identifier auprès du dispositif de contrôle d'accès, et, par des méthodes d'authentification, garantir qu'elle constitue une unité centrale conforme à certaines spécifications du constructeur, et donc à laquelle le dispositif de contrôle d'accès peut faire confiance. L'unité centrale peut s'authentifier en utilisant des moyens cryptographiques mémorisés dans sa mémoire, et également mémorisés dans une mémoire du dispositif de contrôle, par exemple des clés cryptographiques.

Dans un deuxième mode de réalisation de l'invention, représenté en **figure 2****,** les pièces 120, 122 et 124 communiquent elles-mêmes, individuellement avec le dispositif de contrôle d'accès, par exemple par des moyens de communication sans fils (radiocommunication ou autre). La synthèse des informations est effectuée par le dispositif de contrôle d'accès 300 lui-même.

Dans un troisième mode de réalisation, présenté en **figure 3****,** l'unité centrale 110 du véhicule 100 transmet au dispositif de contrôle 300 un certificat attestant du caractère non polluant du véhicule. Ce certificat peut être sécurisé cryptographiquement et vérifié à l'aide d'une clé mémorisée dans le dispositif de contrôle. Il peut comprendre une signature et la vérification peut comprendre un hashage ou un décryptage.

Le dispositif de contrôle d'accès peut garder en mémoire les données reçues, associées à un identifiant du véhicule, comme par exemple sa plaque d'immatriculation. Lorsqu'un véhicule se présente au contrôle, le dispositif de contrôle d'accès vérifie s'il possède en mémoire des données portant sur le véhicule, et qui ne soient pas trop anciennes. Ainsi, s'il estime que les données dont il dispose sont encore valables, car suffisamment récentes, il peut décider de ne pas interroger le véhicule, et de l'autoriser à accéder à la zone de circulation, ou au contraire de lui interdire.

De manière générale, la décision du dispositif de contrôle d'accès peut être avoir pour conséquence par exemple une ouverture d'un passage physique (porte, pont, barrière), une augmentation ou une diminution du tarif de la barrière de péage, une inhibition ou une activation d'un système de contravention automatique, une émission d'un signal d'autorisation à destination d'un dispositif portable de contrôle, un affichage d'un message par le dispositif de guidage (GPS) du véhicule, ou une reconfiguration de celui-ci qui planifie un trajet différent pour éviter la zone dont l'accès est contrôlé par le dispositif de contrôle d'accès, sans pour autant changer la destination.

L'invention s'étend à toutes les variantes dans le cadre de la portée des revendications.

## Revendications

1. Dispositif de contrôle d'accès (300) comportant :
- des moyens de réception, en provenance d'un véhicule (100) d'au moins une donnée caractérisant au moins une partie dudit véhicule, dite donnée propre, ladite au moins une donnée propre comprenant une donnée d'authentification de ladite au moins une partie du véhicule ;
- des moyens de vérification de la fiabilité de la donnée propre et d'évaluation du niveau de pollution dudit véhicule (100) à partir de ladite au moins une donnée propre, la vérification de fiabilité comprenant la vérification d'une signature ou un décryptage ; et,
- des moyens de modulation de l'accès dudit véhicule (100) à une zone de circulation, en fonction dudit niveau de pollution, comprenant des moyens d'émission d'un signal d'autorisation d'accès.

2. Dispositif de contrôle d'accès selon la revendication 1, **caractérisé en ce que** ladite au moins une donnée propre comprend un certificat attestant un caractère non polluant dudit véhicule.

3. Dispositif de contrôle d'accès selon l'une quelconque des revendications 1 à 2, **caractérisé en ce que** ladite au moins une donnée propre comprend une mesure d'au moins un paramètre physique dudit véhicule ou une donnée dérivant d'au moins une mesure d'un paramètre physique dudit véhicule.

4. Dispositif de contrôle d'accès selon l'une quelconque des revendications 1 à 3, **caractérisé en ce que** lesdits moyens d'évaluation comprennent des moyens de vérification de la validité d'une donnée d'authentification d'une partie du véhicule.

5. Dispositif de contrôle d'accès selon l'une quelconque des revendications précédentes, comprenant des moyens de mémorisation des données reçues, associées à un identifiant du véhicule pour décider de ne pas interroger le véhicule, et de l'autoriser à accéder à la zone de circulation, ou au contraire de lui interdire.

6. Dispositif de contrôle d'accès selon la revendication 5, dans lequel les données mémorisées ont une date limite de validité.

7. Dispositif de contrôle d'accès selon l'une quelconque des revendications 1 à 6, **caractérisé en ce que** ladite au moins une donnée propre provient d'une unité centrale dudit véhicule, ou de ladite au moins une partie dudit véhicule.

8. Dispositif de contrôle d'accès selon l'une quelconque des revendications 1 à 7, **caractérisé en ce qu'**il comprend des moyens de réception d'un identifiant dudit véhicule et des moyens de mémorisation de ladite au moins une donnée propre, en association avec ledit identifiant, dans une mémoire dudit dispositif de contrôle d'accès.

9. Dispositif de contrôle d'accès selon la revendication 8, **caractérisé en ce que** lesdits moyens de mémorisation comprennent en outre des moyens de mémorisation d'une durée de validité de ladite au moins une donnée propre.

10. Procédé de contrôle d'accès mis en oeuvre par un dispositif de contrôle d'accès, le procédé comportant :
- une étape de réception d'au moins une donnée caractérisant au moins une partie d'un véhicule (100), dite donnée propre, ladite au moins une donnée propre comprenant une donnée d'authentification de ladite au moins une partie du véhicule ;
- une étape de vérification de la fiabilité de la donnée propre et d'évaluation du niveau de pollution dudit véhicule (100) à partir de ladite au moins une donnée propre, la vérification de fiabilité comprenant la vérification d'une signature ou un décryptage, et
- une étape de modulation de l'accès physique dudit véhicule à une zone de circulation, en fonction dudit niveau de pollution, comprenant l'émission d'un signal d'autorisation d'accès.

11. Système comprenant le dispositif de contrôle d'accès (300) selon l'une quelconque des revendications 1 à 9, le système comprenant en outre un véhicule comprenant des moyens d'envoi audit dispositif de contrôle d'accès de ladite donnée propre.

## Patentansprüche

1. Zugangskontrollvorrichtung (300), die aufweist:
- Einrichtungen zum Empfang, von einem Fahrzeug (100), mindestens eines mindestens einen Teil des Fahrzeugs kennzeichnenden Datenwerts, Eigendatenwert genannt, wobei der mindestens eine Eigendatenwert einen Authentifizierungsdatenwert des mindestens einen Teils des Fahrzeugs enthält;
- Einrichtungen zur Überprüfung der Zuverlässigkeit des Eigendatenwerts und zur Bewertung des Verschmutzungsgrads des Fahrzeugs (100) ausgehend von dem mindestens einen Eigendatenwert, wobei die Zuverlässigkeitsüberprüfung die Überprüfung einer Signatur oder eine Entschlüsselung enthält; und,
- Einrichtungen zur Modulation des Zugangs des Fahrzeugs (100) zu einer Verkehrszone, abhängig vom Verschmutzungsgrad, die Sendeeinrichtungen eines Zugangsgenehmigungssignals enthalten.

2. Zugangskontrollvorrichtung nach Anspruch 1, **dadurch gekennzeichnet, dass** der mindestens eine Eigendatenwert ein Zertifikat enthält, das eine Umweltfreundlichkeit des Fahrzeugs bescheinigt.

3. Zugangskontrollvorrichtung nach einem der Ansprüche 1 bis 2, **dadurch gekennzeichnet, dass** der mindestens eine Eigendatenwert einen Messwert mindestens eines physikalischen Parameters des Fahrzeugs oder einen Datenwert enthält, der sich von mindestens einem Messwert eines physikalischen Parameters des Fahrzeugs herleitet.

4. Zugangskontrollvorrichtung nach einem der Ansprüche 1 bis 3, **dadurch gekennzeichnet, dass** die Bewertungseinrichtungen Überprüfungseinrichtungen der Gültigkeit eines Authentifizierungsdatenwerts eines Teils des Fahrzeugs enthalten.

5. Zugangskontrollvorrichtung nach einem der vorhergehenden Ansprüche, die Speichereinrichtungen der empfangenen Daten enthält, die einer Kennung des Fahrzeugs zugeordnet sind, um zu entscheiden, das Fahrzeug nicht abzufragen und ihm den Zugang zu der Verkehrszone zu genehmigen oder im Gegenteil zu verbieten.

6. Zugangskontrollvorrichtung nach Anspruch 5, wobei die gespeicherten Daten ein Verfallsdatum haben.

7. Zugangskontrollvorrichtung nach einem der Ansprüche 1 bis 6, **dadurch gekennzeichnet, dass** der mindestens eine Eigendatenwert von einer Zentraleinheit des Fahrzeugs oder von dem mindestens einen Teil des Fahrzeugs kommt.

8. Zugangskontrollvorrichtung nach einem der Ansprüche 1 bis 7, **dadurch gekennzeichnet, dass** sie Empfangseinrichtungen einer Kennung des Fahrzeugs und Speichereinrichtungen des mindestens einen Eigendatenwerts zusammen mit der Kennung in einem Speicher der Zugangskontrollvorrichtung enthält.

9. Zugangskontrollvorrichtung nach Anspruch 8, **dadurch gekennzeichnet, dass** die Speichereinrichtungen außerdem Speichereinrichtungen einer Gültigkeitsdauer des mindestens einen Eigendatenwerts enthalten.

10. Zugangskontrollverfahren, das von einer Zugangskontrollvorrichtung durchgeführt wird, wobei das Verfahren aufweist:
- einen Schritt des Empfangs mindestens eines Datenwerts, der mindestens einen Teil eines Fahrzeugs (100) kennzeichnet, Eigendatenwert genannt, wobei der mindestens eine Eigendatenwert einen Authentifizierungsdatenwert des mindestens einen Teils des Fahrzeugs enthält;
- einen Schritt der Überprüfung der Zuverlässigkeit des Eigendatenwerts und der Bewertung des Verschmutzungsgrads des Fahrzeugs (100) ausgehend von dem mindestens einen Eigendatenwert, wobei die Zuverlässigkeitsüberprüfung die Überprüfung einer Signatur oder eine Entschlüsselung enthält, und
- einen Schritt der Modulation des physikalischen Zugangs des Fahrzeugs zu einer Verkehrszone, abhängig vom Verschmutzungsgrad, der das Senden eines Zugangsgenehmigungssignals enthält.

11. System, das die Zugangskontrollvorrichtung (300) nach einem der Ansprüche 1 bis 9 enthält, wobei das System außerdem ein Fahrzeug enthält, das Einrichtungen zum Senden des Eigendatenwerts an die Zugangskontrollvorrichtung enthält.

## Claims

1. Access control device (300) comprising:
- means for receiving, from a vehicle (100), at least one datum characterizing at least one part of said vehicle, called the specific datum, said at least one specific datum comprising an authentication datum of said at least one part of the vehicle;
- means for verifying the reliability of the specific datum and for evaluating the pollution level of said vehicle (100) based on said at least one specific datum, the reliability verification comprising verifying a signature or a decryption; and,
- means for modulating the access of said vehicle (100) to a traffic zone, depending on said pollution level, comprising means for transmitting an access authorization signal.

2. Access control device according to Claim 1, **characterized in that** said at least one specific datum comprises a certificate attesting to the non-polluting character of said vehicle.

3. Access control device according to either one of Claims 1 and 2, **characterized in that** said at least one specific datum comprises a measurement of at least one physical parameter of said vehicle or a datum derived from at least one measurement of a physical parameter of said vehicle.

4. Access control device according to any one of Claims 1 to 3, **characterized in that** said evaluating means comprise means for verifying the validity of an authentication datum of a part of the vehicle.

5. Access control device according to any one of the preceding claims, comprising means for storing the received data, in association with an identifier of the vehicle, with a view to deciding not to interrogate the vehicle and to permitting it to access the traffic zone, or on the contrary to preventing it from accessing the traffic zone.

6. Access control device according to Claim 5, wherein the stored data have a validity end date.

7. Access control device according to any one of Claims 1 to 6, **characterized in that** said at least one specific datum comes from an electronic control unit of said vehicle, or of said at least one part of said vehicle.

8. Access control device according to any one of Claims 1 to 7, **characterized in that** it comprises means for receiving an identifier of said vehicle and means for storing said at least one specific datum, in association with said identifier, in a memory of said access control device.

9. Access control device according to Claim 8, **characterized in that** said storing means further comprise means for storing a period of validity of said at least one specific datum.

10. Access control method implemented by an access control device, the method comprising:
- a step of receiving at least one datum characterizing at least one part of a vehicle (100), called the specific datum, said at least one specific datum comprising an authentication datum of said at least one part of the vehicle;
- a step of verifying the reliability of the specific datum and of evaluating the pollution level of said vehicle (100) based on said at least one specific datum, the reliability verification comprising verifying a signature or a decryption, and
- a step of modulating the physical access of said vehicle to a traffic zone, depending on said pollution level, comprising transmitting an access authorization signal.

11. System comprising the access control device (300) according to any one of Claims 1 to 9, the system further comprising a vehicle comprising means for sending said specific datum to said access control device.
